# EUROPÄISCHE PATENTANMELDUNG

(11) **EP 4 778 712 A1**
(43) Veröffentlichungstag der Anmeldung: **22.07.2026**
(21) Anmeldenummer: 26151556.3
(22) Anmeldetag: 13.01.2026
(51) Int. Cl.: B30B 9/30, B65B 27/12, B65B 13/04, B65B 13/10

(54) **BALLENPRESSE MIT EINER BINDEVORRICHTUNG UND VERFAHREN ZUM ABBINDEN EINES PRESSBALLENS**

(30) Priorität: 17.01.2025 DE 102025101679
(71) Anmelder: Strautmann Hydraulik GmbH & Co. KG, 49326 Melle (DE)
(72) Erfinder: Strautmann, Heinrich-Hermann, 49326 Melle (DE)
(74) Vertreter: Dr. Träger & Strautmann PAe PartG mbB

(57) **Zusammenfassung**

Die Erfindung betrifft eine Ballenpresse (100; 100') zur Verdichtung von Pressgut (10) und ein Verfahren zum Abbinden eines Pressballens (16).

Die Ballenpresse umfasst:
- ein eine Presskammer (11) umgebendes Pressengehäuse (12) und
- ein im Pressengehäuse (12) verfahrbares Pressschild (13), das mit einem oder mehreren Hydraulikzylindern (49) antreibbar ist.

Nachteilig an bekannten Ballenpressen ist, dass das Abbinden in der Regel weitgehend manuell mit speziellen Bindedrähten aus Federstahl erfolgt. Um das Abbinden zumindest teilweise zu automatisieren und um die Verwendung kostengünstiger Bindemittel zu ermöglichen wird vorgeschlagen, dass die Ballenpresse (100; 100') wenigstens eine Bindevorrichtung (15) zum Abbinden eines in der Presskammer (11) befindlichen Pressballens (16) mit einem Bindemittel (20) aufweist, wobei:
- die Bindevorrichtung (15) wenigstens eine erste Antriebseinheit (17) mit einem in oder an der ersten Antriebseinheit (17) gelagerten Fangbandes (18) umfasst,
- das Fangband (18) ein freies Ende (21) und eine daran angeordnete Koppelstelle (22) zur direkten oder indirekten Befestigung eines Bindemittels (20) umfasst,
- die Presskammer (11) eine umlaufende Führungseinrichtung (23; 23') mit wenigstens zwei relativ zueinander beweglichen Abschnitten (32, 33, 34, 35) umfasst.

## Beschreibung

Die vorliegende Erfindung betrifft eine Ballenpresse zur Verdichtung von Pressgut mit einem Pressengehäuse und einer darin angeordneten Presskammer. In der Presskammer befindet sich ein verfahrbares Pressschild, das mit einem oder mehreren Hydraulikzylindern antreibbar ist. Außerdem betrifft die Erfindung ein Verfahren zum Abbinden eines Pressballens mit einer solchen Ballenpresse.

Aus EP 4 069 504 B1 ist eine Ballenpresse zum Verpressen von Pressgut bekannt. Diese Ballenpresse umfasst eine Presskammer, in welcher das zu verpressende Material zunächst eingefüllt und dann mittels eines verfahrbaren Pressschildes verdichtet wird. Bei dem zu verpressenden Pressgut kann es sich beispielsweise um zur Entsorgung vorgesehene Kartonagen und sonstiges Papiermaterial handeln. Es können aber auch andere Materialien, beispielsweise Kunststoffverpackungen, zu Ballen verpresst werden.

Nachdem ausreichend Material in die Presskammer eingefüllt und dort verdichtet worden ist, wird das bereits zu einer Ballenform in der Presskammer verdichtete Pressgut mittels mehrerer Bindedrähte abgebunden. Bei bekannten Bindeverfahren wird ein zum Abbinden des Pressguts vorgesehenes Bindemittel manuell um das Pressgut herumgeführt. Hierzu wird zunächst eine am Pressengehäuse vorgesehene Tür geöffnet. Bei geöffneter Tür ist das in der Presskammer verdichtete Pressgut weiterhin an fünf der sechs Seiten des Pressengehäuses von Begrenzungswänden umgeben und wird so in komprimierter Form gehalten. Am Boden der Presskammer, in der Rückwand und im Pressschild sind Aussparungen vorgesehen, die gemeinsam eine U-förmige Führungsbahn zum Durchschieben des Bindemittels ergeben.

Als Bindemittel kommen bei der bekannten Ballenpresse vorkonfektionierte Bindedrähte zum Einsatz, die beidseitig mit Schlaufen versehen sind. Damit ein Bindedraht sich sicher durch die Führungsbahn schieben lässt, ist häufig Federstahldraht vorgesehen. Der Bindedraht wird manuell in die Führungsbahn des Pressschildes eingeschoben, stützt sich durch seine federnde Eigenschaft nach außen gegen die Führungsbahn ab und bahnt sich so bei stetigem Nachschieben seinen Weg um das Pressgut herum.

Um das Bindemittel überhaupt schieben zu können, muss es eine gewisse Festigkeit aufweisen. Ein Bindemittel auf einer Textil-Basis ist deshalb ungeeignet. Dabei wird das Bindemittelmaterial so gewählt, dass es einerseits steif genug ist, um vorwärts geschoben werden zu können und sich in der Führung nicht zusammenzufalten beziehungsweise zu knäulen. Andererseits soll das Material eine Flexibilität aufweisen, die das Herumführen um die in der Führung enthaltenen 90°-Kurven ermöglicht. Die gewünschten Eigenschaften werden am besten mit speziellen Federstahldrähten erreicht. Da es sich bei den als Bindemittel vorgesehenen Bindedrähten um Verbrauchsmaterial handelt, bedingt der Einsatz teurer Federstahldrähte zur einmaligen Verwendung relativ hohe Kosten.

Weiterhin ist nachteilig, dass das bei der als Stand der Technik verwendete Bindemittel manuell durch die Führung geschoben werden muss und den Pressballen lediglich um 270° umschlingt. Nachdem der Bindedraht durch die Führung um den Pressballen herumgeführt worden ist, ragt somit das eine Ende aus dem Führungseinlass am Pressschild und das andere Ende aus dem Führungsauslass an der Bodenplatte hervor. Um die beiden Enden miteinander zu verbinden, müssen sie manuell zusammengeführt und so fest aneinander gekoppelt werden, dass sie das Pressgut sicher in Ballenform halten.

Nach dem Verzurren eines Pressballens wird das Pressschild hoch gefahren. Das Pressgut expandiert dabei soweit, wie es die Bindedrähte zulassen. Oder anders gesagt: Die Bindedrähte werden durch das expandierende Pressgut gespannt und fixieren es in Ballenform. Der fertiggestellte Pressballen kann dann aus der Presskammer entnommen werden. Die Anzahl der für einen Ballen vorgesehenen Bindedrähte ist in der Regel durch die Art der Ballenpresse und/oder durch die Art des zu verpressenden Materials vordefiniert.

Nachteilig an der beschriebenen Ballenpresse und an dem Abbindeverfahren ist somit, dass das Abbinden der Pressballen manuell erfolgt und teures Bindemittelmaterial erfordert. Zudem ist das Abbinden zumindest teilweise auch von der Geschicklichkeit der Bedienperson abhängig, da die verwendeten Federstahl-Bindedrähte problematisch in der Handhabung sind: Vom Hersteller werden die Bindedrähte aus lager- und versandtechnischen Gründen in der Regel zu ringartigen Bündeln zusammengefasst, fixiert und dann an den Nutzer der Ballenpresse versandt. Beim Lösen der Bündelfixierungen durch eine Bedienperson kehrt ein ringartig aufgewickelter Bindedraht schlagartig in eine langgestreckte Form zurück. Hieraus kann bei unachtsamer Handhabung ein Verletzungsrisiko für die Bedienperson resultieren. Ein weiterer Nachteil ist, dass es auf die Disziplin des Bedienpersonals ankommt, bei entsprechendem Füllgrad auch wirklich den Ballen abzubinden und die Presse nicht weiter mit Material zu füllen. Bei einer Überfüllung kann das Durchführen des Bindemittels erschwert oder gar verhindert werden.

Aufgabe der Erfindung ist es, die beschriebenen Nachteile zu vermeiden und eine Ballenpresse vorzuschlagen, mit der zu verpressendes Material einfach, schnell, sicher und kostengünstig zu einem Ballen gebunden werden kann.

Diese Aufgabe wird gelöst durch eine Ballenpresse mit den Merkmalen des Anspruchs 1. Die Unteransprüche 2 bis 12 stellen bevorzugte Weiterbildungen der Erfindung dar.

Erfindungsgemäß ist vorgesehen, dass
- die Ballenpresse eine Bindevorrichtung zum Abbinden eines Pressballens aufweist, wobei die Bindevorrichtung wenigstens eine erste Antriebseinheit mit einem in oder an der ersten Antriebseinheit gelagerten Fangband umfasst,
- das Fangband ein freies Ende und eine daran angeordnete Koppelstelle zur direkten oder indirekten Befestigung eines Bindemittels aufweist,
- die Presskammer der Ballenpresse eine umlaufende Führungseinrichtung aufweist, wobei die Führungseinrichtung wenigstens zwei relativ zueinander bewegliche Abschnitte umfasst.

Unter wenigstens zwei relativ zueinander beweglichen Abschnitten wird verstanden, dass die Führungseinrichtung mindestens zwei voneinander entkoppelte Abschnitte umfasst, nämlich einen beweglichen Abschnitt und einen ortsfest an der Ballenpresse fixierten Abschnitt.

Ein Grundgedanke der Erfindung liegt somit darin, das manuelle Abbinden eines Pressballens durch einen zumindest teilweise automatischen Abbindeprozess zu ersetzen. Dabei liegt eine besondere Schwierigkeit darin, das zum Abbinden vorgesehene Bindemittel um mehr als 270° um das in der Presskammer befindliche Pressgut herumzuführen und anschließend eine sichere Verzurrung bzw. Fixierung des Bindemittels herzustellen.

Um diese Ziele zu erreichen umfasst die Presskammer eine umlaufende Führungseinrichtung, die das Pressgut, beziehungsweise den zu bindenden Pressballen um zumindest annähernd 360° umschlingt. Dabei bildet die Führungseinrichtung zwar eine durchgängige Führungsbahn aus, weist aber dennoch zumindest einen Abschnitt auf, der gegenüber einem anderen Abschnitt der Führungseinrichtung beweglich ist.

Insofern sind unterschiedliche Ausführungsformen möglich:
- Bei einer Ballenpresse mit in vertikaler Richtung arbeitendem Pressschild (Vertikal-Ballenpresse) und einer quer zur Ausbringtür vorgesehenen Bindung kann die Führungseinrichtung an den beiden Außenseiten und dem dazwischen befindlichen Boden unbeweglich fixiert sein und so eine U-förmige, nach oben hin offene Kontur bilden. Lediglich ein oberer, in das Pressschild integrierter Teil der Führungseinrichtung ist gegenüber dem U-förmigen Teil gemeinsam mit dem Pressschild auf- und abbewegbar.
- Bei einer Vertikal-Ballenpresse mit einer in Richtung Ausbringtür weisenden Bindung kann die Führungseinrichtung am Boden und an der Rückwand fixiert sein. Analog zu der erstgenannten Ausführungform ist ein Teil der Führungseinrichtung in das Pressschild integriert und mit diesem auf- und abbewegbar. Ein weiterer Teil der Führungseinrichtung ist in die Ausbringtür integriert und wird beim Öffnen der Ausbringtür somit mitbewegt.
- Bei einer Ballenpresse mit in horizontaler Richtung arbeitendem Pressschild (Horizontal-Ballenpresse) und mit einer den Ballen in Pressrichtung umschlingenden Bindung kann vorgesehen sein, dass ein fixierter Teil der Führungseinrichtung in eine untere Seitenwand, also den Boden der Presskammer, und ein anderer Teil in die dem Boden gegenüber liegende obere Seitenwand integriert ist. Weitere Teile der Führungseinrichtung sind in das bewegliche Pressschild und eine dem Pressschild gegenüberliegende Wand der Presskammer integriert. Diese gegenüberliegende Wand kann als bewegliche Tür ausgeführt sein, durch die ein fertiggestellter Pressballen ausschiebbar ist.
- Bei einer Ballenpresse mit einer an einer Seitenwand und insgesamt quer zur Tür der Presse angebrachten Bindevorrichtung kann vorgesehen sein, dass die Führungseinrichtung einen die Presskammer U-förmig umschlingenden Abschnitt und einen in das Pressschild integrierten horizontalen Abschnitt umfasst. Eine solche Ausführungsform kann insbesondere bei der Verwendung von Draht als Bindemittel Vorteile beim Weitertransport fertig gebundener Ballen haben, da sich bei so gebundenen Ballen das Risiko reduziert, dass beim Schieben eines Ballens - beispielsweise mittels eines Gabelstaplers - Funken durch etwaige den Boden kontaktierende Drähte entstehen.

Unabhängig davon ob die Ballenpresse als Horizontal- oder Vertikalpresse konzipiert ist, ist es wesentlich, dass die Abschnitte der Führungseinrichtung in einer vordefinierten Bindeposition gemeinsam eine Führungsbahn bilden, die das Pressgut um 360°, oder zumindest annähernd 360°, umschlingt und mittels derer ein für die Ballenbindung vorgesehenes Hilfswerkzeug vorzugsweise möglichst widerstandsarm um das in der Presskammer befindliche Pressgut herumführbar ist. Erfindungsgemäß ist als Hilfswerkzeug ein Fangband vorgesehen. Das Fangband ist von einer Ausgangsposition P1 aus mittels der Führungseinrichtung in eine Endposition P2 schiebbar. Vorzugsweise erfolgt das Verschieben des Fangbandes durch ein an das Fangband angepasstes Profilelement der Führungseinrichtung, beispielsweise durch eine Art Führungskanal.

Ein ein- und ausfahrbares Fangband ermöglicht - im Gegensatz beispielsweise zu einer an die Führungseinrichtung gekoppelten umlaufenden Kette - bei in Ausgangsposition P1 eingefahrenem Fangband die Relativbewegung einzelner Abschnitte der Führungseinrichtung zueinander. Vereinfacht gesagt: Wäre eine umlaufende Kette in der Führungsbahn eingefasst, ließe sich beispielsweise das Pressschild mit dem in das Pressschild integrierten Teil der Führungseinrichtung nicht mehr auf- und abbewegen.

Um das Fangband zunächst um die Presskammer herum schieben und anschließend wieder zurückziehen zu können, ist es an die erste, für das Fangband vorgesehene Antriebseinheit gekoppelt. Als Antriebseinheit kann beispielsweise ein Motor vorgesehen sein, der ein Drehelement, beispielsweise eine Welle, dreht. Das Fangband ist direkt oder indirekt an das Drehelement gekoppelt, so dass bei Rotation des Drehelementes das Fangband auf- oder abgewickelt wird.

Das Fangband fungiert als Hilfswerkzeug, an welches das eigentliche Bindemittel koppelbar ist. Das Fangband wird somit im Arbeitseinsatz zunächst aus einer aufgewickelten Ausgangsposition P1 in eine abgewickelte Endposition P2 geschoben. In dieser abgewickelten Endposition P2 wird das Bindemittel an das Fangband gekoppelt und anschließend beim Zurückziehen des Fangbandes um das Pressgut gezogen.

Im Gegensatz zu der als Stand der Technik bekannten Lösung, bei der das Bindemittel selbst, also nicht ein Hilfswerkzeug, durch die Führungseinrichtung geschoben wird, wird bei der erfindungsgemäßen Vorrichtung das Hilfswerkzeug, nämlich das Fangband, durch die Führungseinrichtung geschoben. Das eigentliche Bindemittel wird beim Zurückziehen des Hilfswerkzeuges mitgezogen. Hierdurch ergibt sich der Vorteil, dass als Bindemittel kein teurer Federstahldraht eingesetzt werden muss. Als Bindemittel lassen sich vielmehr je nach Anwendungsfall verschiedenste Materialien, beispielsweise Drähte aus einem kostengünstigen Metall oder auch nicht schiebbare Textil- oder Kunststoffbänder einsetzen.

Selbstverständlich ist es auch möglich, eine Ballenpresse nicht lediglich mit einer Führungseinrichtung zur Anbringung eines einzigen Bindemittels auszustatten, sondern mehrere, die Presskammer vorzugsweise parallel zueinander umrundende, Führungseinrichtungen vorzusehen. Der Pressballen kann dann mit zwei oder mehr Bindedrähten abgebunden werden.

In einer bevorzugten Ausführungsform umfasst die Ballenpresse oder deren Bindevorrichtung ein Magazin für das Bindemittel. Hierdurch erübrigt sich das manuelle Einlegen oder Einschieben einzelner Bindemittel durch eine Bedienperson. Bei dem Magazin kann es sich um ein Lager für auf eine vordefinierte Länge vorkonfektionierte einzelne Bindemittel handeln. Vorzugsweise handelt es sich bei dem Magazin jedoch um eine Spule oder um eine Rolle, auf der das Bindemittel strangartig aufgewickelt ist. In einem Magazin bevorratetes Bindemittel steht bei Bedarf unmittelbar zu Verfügung und ermöglicht die Automatisierung. Hierdurch reduziert sich somit die für den Bindevorgang benötigte Zeit.

Wie bereits erwähnt umfasst die Ballenpresse eine Führungseinrichtung mit wenigstens zwei relativ zueinander beweglichen Abschnitten. In einer bevorzugten Ausführung ist vorgesehen, dass:
- ein erster Abschnitt der Führungseinrichtung an eine Tür des Pressengehäuses gekoppelt ist und/oder
- ein zweiter Abschnitt der Führungseinrichtung an das Pressengehäuse gekoppelt ist und/oder
- ein dritter Abschnitt der Führungseinrichtung an das Pressschild gekoppelt ist und/oder
- ein vierter Abschnitt an die Tür des Pressengehäuses gekoppelt ist.

Die unterschiedlichen Ausführungsvarianten ermöglichen eine an den jeweiligen Einsatzzweck angepasste Konzeption der Führungseinrichtung. Beispielsweise ist bei einer bevorzugten Ausführungsform einer Vertikal-Ballenpresse:
- ein erster Abschnitt der Führungseinrichtung im unteren Bereich der Tür des Pressengehäuses angeordnet,
- ein zweiter Abschnitt an das Pressengehäuse bzw. dessen Boden und Rückwand gekoppelt,
- ein dritter Abschnitt in das bewegliche Pressschild integriert und
- ein vierter Abschnitt im oberen Bereich der Tür angebracht.

Die Führungseinrichtung kann auch eine andere Anzahl von Führungsabschnitten aufweisen. Beispielsweise kann vorgesehen sein, dass die Ballenpresse eine Bindevorrichtung umfasst, die das Abbinden der Ballen quer zur Ausbringtür durchführt. In einem solchen Fall ist es ausreichend, wenn die Führungseinrichtung lediglich zwei Abschnitte umfasst, nämlich einen ortsfest im Pressengehäuse angebrachten U-förmigen ersten Abschnitt und einen an das Pressschild gekoppelten und mit diesem im Pressengehäuse beweglichen zweiten Abschnitt.

Beiden Ausführungsformen gemeinsam ist somit, dass der an das Pressschild gekoppelte Abschnitt der Führungseinrichtung relativ beweglich zu den im Pressengehäuse angebrachten Abschnitten ist.

Beide angesprochenen Ausführungsformen werden an späterer Stelle dieses Textes im Zusammenhang mit der Figurenbeschreibung im Detail erläutert.

Grundsätzlich ist es möglich, das Bindemittel unmittelbar an das in eine Endposition P2 vorgeschobene Fangband zu koppeln, beispielsweise anzuknoten. Das Bindemittel folgt dann beim Einziehen des Fangbandes unmittelbar dem Fangband und hat den zu pressenden Ballen bei in Ausgangsposition P1 zurückgezogenem Fangband weitgehend vollständig umschlungen. Lediglich im Bereich der zukünftigen Fixierungsstelle kann zunächst ein kleiner nicht umschlossener Bereich verbleiben, der sich erst beim Abbinden bzw. Ausbilden der Bindemittel-Fixierungsstelle schließt.

In einer bevorzugten Ausführungsform umfasst das Fangband einen Führungsschlitten zur direkten oder indirekten Befestigung des Bindemittels an diesem. Der Führungsschlitten ist somit fest am Fangband angebracht und bildet eine Koppelstelle aus, an die das Bindemittel bei in Endposition P2 vorgeschobenem Fangband anbringbar ist. Ein durch Verwendung eines Führungsschlittens bedingter Vorteil liegt darin, dass der Führungsschlitten eine für das Schieben durch die Führungseinrichtung vorteilhafte Form aufweisen kann. Insbesondere kann der Führungsschlitten eine Stromlinienform oder eine an die umlaufenden Ballenecken angepasste Form aufweisen. Im Ergebnis lässt sich ein so ausgeführter Führungsschlitten einfach und widerstandsarm durch die Führungseinrichtung schieben.

Weiterhin ist es vorteilhaft, den Führungsschlitten mit einer an das ausgewählte Bindemittel angepassten Koppelstelle auszuführen, beispielsweise eine Klemmeinrichtung für das schnelle An- und spätere Abklemmen eines Bindemittels vorzusehen.

In einer bevorzugten Ausführungsform umfasst die Führungseinrichtung zwei Führungen, nämlich eine erste Führung für das Fangband und eine zweite Führung für das Bindemittel. Der Effekt ist, dass die Führungseinrichtung für das Fangband hierdurch vom Bindemittel entkoppelt ist. Das Bindemittel folgt dem Fangband somit nicht unmittelbar in der ersten Führung, sondern mittels der zweiten Führung.

In einer einfachen Ausführungsform ist zusätzlich zu der ersten Führung als zweite Führung ein Abstandshalter, beispielsweise ein am Fangband selbst oder an dessen Führungsschlitten angebrachter Halter, vorgesehen. Das Bindemittel folgt dem Fangband dann nicht unmittelbar in der ersten Führungseinrichtung, sondern in dem durch den Halter vordefinierten Abstand. Der Vorteil einer solchen indirekten Kopplung des Bindemittels an das Fangband liegt darin, dass die Führungseinrichtung besser gegen sich möglicherweise innerhalb der Führungseinrichtung ansammelnde oder einklemmende Pressgutpartikel geschützt ist.

Im Bereich von Anfang und Ende der beiden Führungen kann eine Unterbrechung vorgesehen sein. Handelt es sich beispielsweise um eine Vertikalpresse mit einer an der Tür installierten Bindevorrichtung kann insbesondere die erste Führung im Bereich der Tür zwei Teile umfassen: Ein oberer Teil der ersten Führung erstreckt sich vom oberen Rand der Tür zu einer beispielsweise im vertikalen Mittelbereich der Tür angeordneten Auslauföffnung für das Fangband, ein unterer Teil der ersten Führung erstreckt sich vom unteren Rand der Tür zur Einlauföffnung für das Fangband.

In einer bevorzugten Ausführungsform ist die erste Führung der Führungseinrichtung durch ein im wesentlichen geschlossenes Profil ausgebildet, wobei das Profil einen Schlitz zur Durchleitung einer Kopplung von Führungsschlitten und Bindemittel umfasst, so dass im Arbeitseinsatz, also beim Zurückziehen des Fangbandes:
- der Führungsschlitten innerhalb des Profils geführt wird und
- das an den Führungsschlitten gekoppelte Fangband dem Führungsschlitten innerhalb des Profils folgt,
- das an den Führungsschlitten gekoppelte Bindemittel außerhalb des Profils um das in der Presskammer befindliche Pressgut ziehbar ist.

Bei einer solchermaßen geschlitzten Führungseinrichtung kann es sich beispielsweise um eine C-Schiene handeln. Unter einer C-Schiene wird in der Technik allgemein ein Profil verstanden, das in einer Seitenansicht der Form eines C ähnelt. Ein innerhalb der C-Schiene eingesetzter und an dessen Innenkontur angepasster Führungsschlitten wird somit beim Schieben und Ziehen grundsätzlich formschlüssig innerhalb des Profils gehalten, wobei selbstverständlich zwischen Führungsschlitten und C-Schienen-Innenprofil ein für das widerstandsarme Schieben und Ziehen ausreichendes Spiel vorgesehen ist.

Vereinfacht gesagt wird der Führungsschlitten durch ein Führungsprofil gezogen, während der am Führungsschlitten angebrachte Halter durch den Schlitz ragt und das Bindemittel außerhalb des Führungsprofils mitzieht. Die Koppelstelle für das Bindemittel ist also zwar am Halter des Führungsschlittens, aber außerhalb des Profils, angeordnet.

Vorzugsweise ist der im Profil vorgesehene Schlitz zu einer Seite hin und nicht zum Pressgut hin ausgerichtet. Hierdurch reduziert sich die Gefahr, dass Pressgutpartikel unerwünschter Weise durch den Schlitz in das Profil gelangen und dort Störungen oder gar Blockaden verursachen. Der Schlitz kann zudem durch eine besenartige Dichtung oder ein einseitig befestigtes Gummi abgedichtet sein. Eine solche Dichtung erlaubt ein Durchziehen des am Führungsschlitten befestigten Halters, schließt den Schlitz jedoch nach dem Durchziehen des Halters wieder und reduziert so die Gefahr, dass Pressgutpartikel in die Führungseinrichtung eindringen.

Zudem kann vorgesehen sein, dass nicht lediglich der Halter allein als zweite Führung fungiert, sondern die zweite Führung eine zusätzliche Leiteinrichtung für das Bindemittel umfasst. Bei dieser zusätzlichen Leiteinrichtung kann es sich um zwei Profilelemente handeln, welche so zueinander ausgerichtet sind, dass sie einen ersten Freiraum für die Durchleitung des Halters zum Führungsschlitten und einen zweiten Freiraum für die Durchleitung des Bindemittels zum Pressgut ausbilden. Die Freiräume können dabei, wie weiter oben im Zusammenhang mit dem Schlitz der ersten Führung beschrieben, mittels einer Bürsten- oder Gummidichtung abgedichtet sein. Hierdurch ergibt sich insgesamt eine labyrinthartige Entkopplung der Führungsschlitten-Führungsbahn vom Pressgut bzw. von Pressgutpartikeln: Wenn überhaupt Pressgutpartikel in das für den Führungsschlitten vorgesehene Profil wandern sollen, müssen diese Partikel die genannten Dichtungen passieren. Sie müssen zudem durch den Bindemittel-Schlitz der zweiten Führung in den Bereich des Bindemittel-Halters gelangen und dann an diesem vorbei durch den in der ersten Führung vorgesehenen Schlitz in das für den Führungsschlitten vorgesehene Innenprofil der ersten Führung bewegt werden.

Insgesamt ermöglichen die beschriebenen Dichtungen und Führungsprofile eine zuverlässige Abdichtung der für Bindemittel und Führungsschlitten vorgesehenen Führungsbahnen.

In einer bevorzugten Ausführungsform umfasst die Ballenpresse mehrere Bindevorrichtungen, welche gemeinsam an die erste Antriebseinheit gekoppelt sind, so dass mittels eines zum Antrieb der ersten Antriebseinheit vorgesehenen Motors mehrere Bindevorrichtungen gleichzeitig antreibbar sind.

Zum einen reduziert eine Antriebseinheit, die alle Bindevorrichtungen gemeinsam antreibt, die Kosten gegenüber einer Ausführung mit separaten Antrieben für jede Bindevorrichtung. Zum anderen stellt eine gemeinsame Kopplung mehrerer Bindevorrichtungen an einen gemeinsamen Antrieb einen synchronen Lauf der Fangbänder beim Ausschieben und Einziehen sicher. Die Kopplung kann beispielsweise über eine gemeinsame Drehwelle mehrerer Bindevorrichtungen erfolgen.

In einer anderen Ausführungsform kann vorgesehen sein, dass die Ballenpresse lediglich eine Bindevorrichtung, aber mehrere Führungseinrichtungen und zudem eine Traverse zum Verschieben der Bindevorrichtung aufweist. Die Traverse kann beispielsweise durch eine oder mehrere an der Ballenpresse angebrachte Schienen und hierzu kompatiblen Konturen an der Bindevorrichtung ausgebildet werden.

Mittels der Traverse ist die Bindevorrichtung somit von Führungsbahn zu Führungsbahn verschiebbar, so dass der Pressballen mit einer einzigen Bindevorrichtung nacheinander an mehreren Stellen abgebunden werden kann. Hierbei handelt es sich um eine besonders kostengünstige Ausführung, da eine einzige Bindevorrichtung für das Abbinden des Pressballens an mehreren Stellen ausreicht.

In einer bevorzugten Ausführungsform kann das Fangband in einem Fangbandgehäuse gelagert beziehungsweise eingehaust sein. Das Fangbandgehäuse bildet somit eine Spule für das Fangband, in welcher es sich beim Aus- oder Einrollen gegen eine Innenkontur des Fangbandgehäuses oder gegen im Fangbandgehäuse vorgesehene Umlenkrollen abstützen kann. Eine reparaturbedürftige Fangbandspule ist im Bedarfsfall einfach demontierbar und gegen eine Ersatzspule austauschbar.

Um den Bindevorgang zu starten, müssen sich die relativ zueinander beweglichen Teile der Führungseinrichtung in einer vordefinierten, eine umlaufende Führungsbahn ausbildenden, Position befinden. In einer bevorzugten Ausführungsform der Erfindung umfasst die Bindevorrichtung eine Automatik-Steuerung, die bei Erreichen eines vordefinierten, vom Pressschild auf das Pressgut ausgeübten Pressdruckes und/oder bei Erreichen einer vordefinierten Position des Pressschildes gegenüber dem Pressengehäuse den Bindevorgang startet. Die Automatiksteuerung umfasst geeignete Positions- und Drucksensoren sowie eine Steuerung, in der die von den Sensoren ermittelten Daten verarbeitet werden. Auf Basis der ermittelten Daten werden dann Steuerbefehle an die Antriebe von Ballenpresse und Bindevorrichtung übermittelt. Durch die Automatik-Steuerung reduziert sich zum einen der manuelle Aufwand. Zum anderen kann sichergestellt werden, dass der Bindeprozess bei Erreichen eines vordefinierten Füllgrades der Presskammer gestartet wird. Es wird somit verhindert, dass eine Bedienperson die Presskammer überfüllt. Wie im Zusammenhang mit der als Stand der Technik beschriebenen Ballenpresse bereits erläutert, kann eine Überfüllung der Presskammer das anschließende Durchführen eines Bindemittels durch die Führungseinrichtung erschweren oder gar verhindern.

Umfasst die Ballenpresse lediglich eine Bindevorrichtung, wird von dieser zunächst eine erste Bindung durchgeführt. Nach Fertigstellung der ersten Bindung erfolgt eine automatische Verschiebung der Bindevorrichtung in der für das Verschieben vorgesehenen Traverse zur zweiten Führungseinrichtung, wo die nächste Bindung durchgeführt wird. Dieser Vorgang wird so oft wiederholt bis an allen Führungseinrichtungen eine Bindung durchgeführt worden ist.

Bei einer Ballenpresse mit einer Bindevorrichtung je Führungseinrichtung und einer gemeinsamen Antriebswelle für die Fangbandspulen wird der Bindeprozess an allen Bindevorrichtungen gleichzeitig gestartet und die Bindungen somit parallel durchgeführt.

In einer bevorzugten Ausführungsform umfasst die Bindevorrichtung einen Knoter zur Ausbildung einer Fixierung eines ersten Bindemittelendes mit einem zweiten Bindemittelende des den Pressballen umschlingenden Bindemittels. Unter einer Fixierung wird eine feste Verbindung zweier Enden eines Bindemittels, beispielweise ein Knoten, eine Verdrillung oder eine Verklemmung von zwei Bindedrahtenden verstanden.

Vorzugsweise wird eine Abbindung mit einem einzigen Bindemittel durchgeführt. Bei einer Abbindung, die auf einem einzigen Bindemittel basiert, müssen lediglich die beiden Enden des Bindemittels zusammengeführt und fixiert werden.

Zur Ausbildung der Fixierung erfasst der Knoter somit das den Pressballen insgesamt umschlingende Bindemittel an seinen zwei Enden beziehungsweise an zwei zunächst ungetrennten Abschnitten, aus denen nach Ausbildung einer Fixierung und nach Durchtrennen der zuvor ungetrennten Abschnitte die beiden Enden gebildet werden. Im Gegensatz zu einem manuellen Abbinden des Ballens ermöglicht der genannte Knoter ein automatisiertes und damit zeitsparendes Ausbilden der Fixierung.

Als Fangband kann beispielsweise ein Federstahlband oder eine Gliederkette vorgesehen sein. Wesentlich ist, dass das Fangband ausreichend flexibel und ausreichend fest ist, um es durch die Führungsbahn schieben zu können. Das Fangband soll also widerstandsarm um alle Kurven herumführbar sein, ohne sich dabei zu stauchen oder zu einem Knäuel zusammengeschoben zu werden.

Die erfindungsgemäße Aufgabe wird auch gelöst durch ein Verfahren zum Abbinden eines Pressballens mittels einer Ballenpresse nach einem der Ansprüche 1 bis 12. Bei dem erfindungsgemäßen Verfahren wird:
- ein Fangband, welches ein freies Ende aufweist, mittels einer die Presskammer umschlingenden Führungseinrichtung um in der Presskammer befindliches Pressgut geleitet, indem das freie Ende des Fangbandes aus einer Ausgangsposition P1 in eine Endposition P2 bewegt wird,
- das erste Bindemittelende eines vorzugsweise in einem Magazin gelagerten Bindemittels an das freie Ende des Fangbandes gekoppelt,
- das Fangband aus der Endposition P2 in die Ausgangsposition P1 bewegt, so dass das an das freie Ende gekoppelte Bindemittel um das in der Presskammer befindliche Pressgut herum geführt wird,
- das im Bereich der Endposition P2 befindliche erste Bindemittelende mit einem im Bereich der Ausgangsposition P1 befindlichen Teil des Bindemittels zur Ausbildung einer Fixierung verbunden,
- das erste Bindemittelende vom freien Ende des Fangbandes gelöst oder abgetrennt und der im Bereich der Endposition P2 befindliche Teil des Bindemittels 20 durchtrennt, so dass an der Trennstelle ein zweites Bindemittelende ausgebildet wird und das Bindemittel im Ergebnis eine ringförmige Verzurrung für den Pressballen bildet.

Zur Überwachung eines oder mehrerer Schritte des Bindeverfahrens können geeignete Sensoren, beispielsweise Druck- und/oder Wegsensoren vorgesehen sein. Mittels der Sensoren können Daten, wie Positionsdaten eines oder mehrerer beweglicher Abschnitte der Führungseinrichtung aufgenommen und an eine Steuerungseinrichtung übermittelt werden. **In** der Steuerungseinrichtung können auf Basis der übermittelten Daten Steuerbefehle für die Antriebe der Ballenpresse generiert werden, so dass der Bindeprozess teil- oder vollautomatisch durchführbar ist und eine Bindeautomatik ausbildet.

Weitere, die Erfindung verbessernde Maßnahmen, werden nachstehend mit der Beschreibung von bevorzugten Ausführungsbeispielen der Erfindung anhand der Figuren näher dargestellt.

Die Figuren zeigen:
- Fig. 1: zeigt eine Ballenpresse in einer perspektivischen Ansicht mit geöffneter Tür;
- Fig. 2: zeigt die Ballenpresse gem. Fig. 1 einer perspektivischen Ansicht mit geschlossener Tür;
- Fig. 3: zeigt die Ballenpresse gemäß Fig. 1 in einer Ansicht von vorne;
- Fig. 4: zeigt die Ballenpresse gemäß Fig. 1 in einer Ansicht von der Seite;
- Fig. 5: zeigt die Ballenpresse gemäß Fig. 1 in einer Ansicht von oben;
- Fig. 6: zeigt eine Bindevorrichtung der Ballenvorrichtung gemäß Fig. 1 mit einem in Startposition befindlichen Fangband vor dem Bindevorgang;
- Fig.7: zeigt eine Bindevorrichtung der Ballenvorrichtung gemäß Fig. 1 mit dem in Endposition befindlichen Fangband;
- Fig. 8: zeigt eine Bindevorrichtung der Ballenvorrichtung gemäß Fig. 1 mit dem in Startposition befindlichen Fangband nach dem Bindevorgang;
- Fig. 9: zeigt eine Führungseinrichtung für Fangband und Bindedraht mit ungeschütztem Bindedrahtkanal in einer Seitenansicht;
- Fig. 10: zeigt die Führungseinrichtung gemäß Fig. 9 in einer perspektivischen Ansicht;
- Fig. 11: zeigt eine Führungseinrichtung für Fangband und Bindedraht mit geschütztem Bindedrahtkanal in einer Seitenansicht;
- Fig. 12: zeigt die Führungseinrichtung gemäß Fig. 11 in einer perspektivischen Ansicht;
- Fig. 13: zeigt einen ersten Schritt eines Bindevorgangs in einer schematischen Darstellung;
- Fig. 14: zeigt einen zweiten Schritt eines Bindevorgangs in einer schematischen Darstellung;
- Fig. 15: zeigt einen dritten Schritt eines Bindevorgangs in einer schematischen Darstellung;
- Fig. 16: zeigt einen vierten Schritt eines Bindevorgangs in einer schematischen Darstellung;
- Fig. 17: zeigt einen fünften Schritt eines Bindevorgangs in einer schematischen Darstellung;
- Fig. 18: zeigt einen sechsten Schritt eines Bindevorgangs in einer schematischen Darstellung;
- Fig. 19: zeigt einen siebten Schritt eines Bindevorgangs in einer schematischen Darstellung;
- Fig. 20: zeigt einen achten Schritt eines Bindevorgangs in einer schematischen Darstellung;
- Fig. 21: zeigt einen fertig gebundenen Ballen in einer Seitenansicht;
- Fig. 22: zeigt eine Fangbandspule mit einem Federstahlfangband und einem geschlossenen Gehäuse;
- Fig. 23: zeigt die Fangbandspule gemäß Figur 22 in einer Schnittdarstellung;
- Fig. 24: zeigt eine alternative Ausführungsform eines Fangbandes in Form einer Gliederkette;
- Fig. 25: zeigt ein zweites Ausführungsbeispiel einer Ballenpresse mit einer quer zur Tür angeordneten Bindevorrichtung;
- Fig. 26: zeigt einen Ausschnitt A aus Fig. 25;
- Fig. 27: zeigt die Ballenpresse gemäß Fig. 25 mit geöffneter Tür;
- Fig. 28: zeigt die freigestellte, teilweise geschnittene Presskammer der Ballenpresse gemäß Fig. 27.

Gleiche oder ähnliche Elemente können in den nachfolgenden Figuren mit gleichen oder ähnlichen Bezugszeichen versehen sein. Ferner enthalten die Figuren der Zeichnung, deren Beschreibung sowie die Ansprüche zahlreiche Merkmale in Kombination. Einem Fachmann ist dabei klar, dass diese Merkmale auch einzeln betrachtet werden oder sie zu weiteren, hier nicht näher beschriebenen Kombinationen zusammengeführt werden können. Die Erfindung erstreckt sich ausdrücklich auch auf solche Ausführungsformen, welche nicht durch Merkmalskombinationen aus expliziten Rückbezügen der Ansprüche gegeben sind, womit die offenbarten Merkmale der Erfindung, soweit dies technisch sinnvoll ist, beliebig miteinander kombiniert sein können. Die in den Figuren dargestellten Ausführungsbeispiele haben somit nur beschreibenden Charakter und sind nicht dazu gedacht, die Erfindung in irgendeiner Form einzuschränken.

Die im Weiteren verwendeten Begriffe: "obere", "oben", "untere", "linke" oder "rechte" beziehen sich auf die in der Zeichnung dargestellte Anordnung der Komponenten, die einem Betriebsmodus der Ballenpresse entspricht.

Die Figur 1 zeigt als Ausführungsbeispiel eine Vertikal-Ballenpresse 100 in einer perspektivischen Darstellung mit einer geöffneten Tür 29. Figur 2 zeigt die gleiche Ballenpresse 100 mit geschlossener Tür 29. Die Ballenpresse 100 umfasst ein Pressengehäuse 12, welches eine Presskammer 11 umschließt. Innerhalb der Presskammer 11 ist ein mit einem oder mehreren Hydraulikzylindern 49 auf- und abfahrbares Pressschild 13 angeordnet.

Zu verpressendes Pressgut 10 wird bei angehobenem Pressschild 13 durch eine Zuführöffnung unterhalb des Pressschildes 13 in die Presskammer 11 eingefüllt. Im dargestellten Ausführungsbeispiel befindet sich die Zuführöffnung für das Pressgut an der Rückseite des Pressengehäuses 12 und ist deshalb in den Figuren verdeckt. Die Einfüllöffnung könnte auch an einer anderen Stelle des Pressengehäuses 12, beispielsweise in einer Seitenwand oder im oberen Bereich der Tür 29 vorgesehen sein.

Im unteren Bereich des Pressengehäuses 12 ist eine Führungseinrichtung 23 für eine Bindevorrichtung 15 angeordnet. Der obere Bereich, der nicht von der Führungseinrichtung 23 eingefasst ist, dient bei angehobenem Pressschild als Sammelbereich für einzufüllendes Pressgut 10, welches dann vom Pressschild 13 in den Bereich der Führungseinrichtung 23 verdichtet wird. Die zu einer umlaufenden Bahn zusammengeführte Führungseinrichtung 23 definiert somit die Größe des auszubildenden Pressballens 16.

Die Führungseinrichtung umfasst im dargestellten Ausführungsbeispiel vier Abschnitte, nämlich:
- einen ersten Abschnitt 32, der im unteren Bereich der Tür 29 angeordnet ist,
- einen zweiten Abschnitt 33, der sich ausgehend von der Türöffnung über den Boden des Pressengehäuses 12 erstreckt, dann um 90° nach oben umgebogen ist und an der Rückwand des Pressengehäuses 12 nach oben geführt wird,
- einen dritten Abschnitt 34, der an das Pressschild 13 gekoppelt oder in dieses integriert ist und
- einen vierten Abschnitt 35, der analog zu Abschnitt 32, aber oberhalb von diesem, an der Tür 29, angeordnet ist.

Die Abschnitte der Führungseinrichtung 23 können auch anders angeordnet oder aufgeteilt sein. Beispielsweise könnte Abschnitt 33, der eine 90°-Kurve beschreibt, in zwei Teile aufgeteilt sein, von denen der eine am Boden und der andere an der Rückwand angebracht ist. Weiterhin könnten die beiden in oder an der Tür 29 angeordneten Abschnitte 32 und 35 zusammengefasst sein. In diesem Fall könnten innerhalb des zusammengefassten Abschnittes Öffnungen zur Ankopplung der Bindevorrichtung 15 vorgesehen sein.

Im dargestellten Ausführungsbeispiel wird die Bindevorrichtung 15 im Wesentlichen aus einer Fangbandspule 60, einem Magazin 26 für ein Bindemittel 20 und einem Knoter 44 gebildet. Ein in der Fangbandspule 60 eingehaustes Fangband 18 ist mittels einer ersten Antriebseinrichtung 17 auf- und abrollbar.

Die Figuren 6 bis 8 erläutern das Auf- und Abrollen des Fangbandes 18 und damit das Einschieben des Fangbandes 18 in die Führungseinrichtung 23 aus einer Ausgangsposition P1 in eine Endposition P2 sowie das Zurückziehen des Fangbandes 18 aus der Endposition P2 in die Ausgangsposition P1. Das Fangband 18 weist ein freies Ende 21 auf. Am freien Ende 21 ist ein Führungsschlitten 56 angeordnet. Das in der Fangbandspule 60 eingehauste Fangband 18 ist mittels der ersten Antriebseinheit 17 auf- und abrollbar. Hierzu ist das Fangband 18 an ein Drehelement 43, beispielsweise eine Welle, gekoppelt. Mittels der Antriebseinheit 17 kann das Drehelement 43 in Vorwärts- oder Rückwärtsrotation versetzt werden, so dass das an das Drehelement 43 gekoppelte Fangband 18 entweder auf- oder abgerollt wird.

Fig 6 zeigt die Fangbandspule 60 mit dem in der Ausgangsposition P1 befindlichen Fangband 18. Der am freien Ende 21 des Fangbandes 18 angebrachte Führungsschlitten 56 befindet sich in der Ausgangsposition P1 des Fangbandes 18 im Bereich einer in der Führungseinrichtung 23 vorgesehenen Fangband-Einlauföffnung 65. Zum Start eines Bindevorganges wird der Führungsschlitten 56 mittels des Fangbandes 18 von der ersten Antriebseinheit 17 soweit durch die Führungseinrichtung 23 geschoben, bis Fangband 18 und Führungsschlitten 56 die Endposition P2 im Bereich einer Fangband-Auslauföffnung 66 erreicht haben (vgl. Fig. 7).

Bei in Position P2 befindlichem Führungsschlitten 56 wird das im Magazin 26 gelagerte Bindemittel 20, bei dem es sich im gezeigten Ausführungsbeispiel um einen kostengünstigen Bindedraht aus unlegiertem Stahl handelt, an einen am Führungsschlitten 56 vorgesehenen Halter 54 gekoppelt. Anschließend wird das Fangband 18 mittels der ersten Antriebseinheit 17 wieder in die Fangbandspule 60 in die Ausgangsposition P1 eingezogen und zieht dabei das Bindemittel 20 um das in der Presskammer 11 befindliche Pressgut.

In Fig. 8 ist bei genauem Hinsehen zu erkennen, dass das vom Magazin 26 abgerollte Bindemittel 20 zunächst oberhalb des Knoters 44 in die Führungseinrichtung 23 einläuft und nach Umlaufen des in Fig. 8 nicht gezeigten Pressballens unterhalb des Knoters 44 wieder aus der Führungseinrichtung 23 hervortritt und dann am Halter 54 endet. Zu diesem Zeitpunkt ist das den Pressballen umlaufende Bindemittel 18 somit einerseits mit einer im Magazin 26 befindlichen Drahtrolle und andererseits mit dem Führungsschlitten 56 verbunden. Die Abschnitte 32 und 35 der Führungseinrichtung 23 weisen im Bereich der Fangband-Einlauföffnung 65 und der Fangband-Auslauföffnung 66 je eine Unterbrechung 67 beziehungsweise 68 auf. Die Unterbrechungen 67, 68 ermöglichen es einem am Knoter 44 vorgesehenen Fanghaken 59 das Bindemittel 20 zu umgreifen. Der Knoter 44 ist an eine zweite Antriebseinrichtung 39 gekoppelt. Wird der Knoter 44 von der zweiten Antriebseinrichtung 39 in Drehung versetzt, greift der am Knoter 44 vorgesehene Fanghaken 59 zunächst den im Bereich der einen Unterbrechung 67, 68 befindlichen Abschnitt des Bindemittels 20 und bei weiterer Drehung den im Bereich der anderen Unterbrechung 67, 68 befindlichen Abschnitt des Bindemittels 20. Nach einigen Umdrehungen des Fanghakens 59 entsteht so eine Verdrillung, welche eine Fixierung 45 für das Bindemittel darstellt.

Der beschriebene Knoter 44 stellt lediglich ein Ausführungsbeispiel zur Herstellung einer Fixierung 45 dar. Unter einem Knoter wird jedoch nicht nur die im Ausführungsbeispiel gezeigte Vorrichtung verstanden, sondern ganz allgemein eine Einrichtung zur Herstellung einer Fixierung 45 an einem Bindemittel 20. Eine solche Fixierung kann insbesondere bei Verwendung eines Metalldrahtes als Bindemittel 20 eine Verdrillung sein. Bei Verwendung anderer Bindemittel 20, beispielsweise bei Verwendung von Stahl-, Textil- oder Kunststoffbändern kommen an diese Bindemittel 20 angepasste Knoter zum Einsatz und die Fixierung 45 kann beispielsweise durch einen Knoten oder eine Verklemmung mit einer Klemme ausgebildet werden.

Die Figuren 9 und 10 zeigen eine erste Ausführungsform einer Führungseinrichtung 23. Die in diesem Ausführungsbeispiel dargestellte Führungseinrichtung 23 umfasst eine erste Führung 24 für das Fangband 18 und eine zweite Führung 25 für das Bindemittel 20. In den Figuren 9 bis 12 ist jeweils ein oberer Abschnitt der Führungseinrichtung 23 gezeigt bei dem sich das von der Bindemittelrolle abgewickelte Bindemittel 20 in derselben Ebene befindet wie der Halter 54. Der Führungsschlitten 56 zieht das Bindemittel 20 somit horizontal hinter sich her und zunächst noch nicht durch einen Schlitz 40 geleitet.

Die erste Führung 24 wird durch ein C-Profil 36 welches einen Schlitz 37 aufweist ausgebildet. Der Führungsschlitten 56 ist an das Fangband 18 gekoppelt und kann durch Verschieben des Fangbandes innerhalb des C-Profils 36 hin- und herbewegt werden. Am Führungsschlitten 56 ist der Halter 54 für das Bindemittel 20 angebracht. Der Halter 54 erstreckt sich ausgehend von dem durch das C-Profil formschlüssig eingefassten Führungsschlitten 56 durch den Schlitz 37 nach außen. Der Halter 54 bildet somit eine zweite Führung 25, die für das Bindemittel 20 vorgesehen ist und dieses Bindemittel 20 beim Einziehen des Fangbandes 18 aus der Endposition P2 in die Ausgangsposition P1 hinter sich her zieht.

Im dargestellten Ausführungsbeispiel umfasst die für das Bindemittel 20 vorgesehene zweite Führung 25 weiterhin ein erstes Profileelement 63 und ein zweites Profilelement 64. Bei den Profilelementen 63 und 64 handelt es sich im dargestellten Ausführungsbeispiel um zwei zu Profilen gekantete Bleche, die so angeordnet sind, dass zwischen ihnen der Schlitz 40 zur Durchleitung des Bindemittels 20 ausgebildet wird. Da die Figuren 9 bis 12 einen oberen Abschnitt der Führungseinrichtung zeigen, wird das Bindemittel 20 zunächst oberhalb des Schlitzes 40 gezogen. Sobald der Führungsschlitten 56 jedoch um die erste Kurve herum nach unten gezogen wird, gleitet das Bindemittel 20 durch den Schlitz 40 und legt sich auf dem Pressgut 10 ab. Die Profilelemente 63 und 64 sorgen somit dafür, dass das vom Führungsschlitten 56 gezogene Bindemittel akkurat auf dem in der Presskammer 11 eingebrachten und bereits verpressten Pressgut 10 abgelegt wird. Weiterhin bilden die Profilelemente 63 und 64 ein labyrinthartiges Einhausungssystem aus und reduzieren so die Gefahr, dass Pressgutpartikel am Halter 54 vorbei in den Innenbereich der ersten Führung 24, nämlich des C-Profils 36 gelangen.

Die Figuren 11 und 12 zeigen eine zweite Ausführungsform der Führungseinrichtung 23. Die zweite Ausführungsform entspricht im Wesentlichen der ersten Ausführungsform, umfasst jedoch eine zusätzliche Dichtung 55, welche am ersten Profilelement 63 fest angebracht ist, sich an das zweite Profilelement 64 jedoch lediglich anschmiegt. Ein durch den Schlitz 40 in Längsrichtung der Profile 63 und 64 bewegtes Bindemittel 20 kann somit an der Dichtung 55 entlanggleiten, wobei die Dichtung 55 dafür sorgt, dass der Schlitz im Übrigen geschlossen ist. Analog zu einer Abdichtung des Schlitzes 40 kann auch der Schlitz 37 im C-Profil mit einer Dichtung abgedeckt werden (nicht dargestellt). Als Dichtung sind nicht nur Dichtgummi, sondern auch andere Dichtelemente, beispielsweise Dichtbürsten, einsetzbar.

In den Figuren 13 bis 20 sind die einzelnen Phasen des Bindevorgangs im Detail dargestellt.

Vereinfacht gesagt ist in diesen Figuren dargestellt, wie:
- der Führungsschlitten 56 mit angehängtem Fangband 18 zunächst aus der Ausgangsposition P1 um die Presskammer 11 herum in Richtung Bindemittel 20 in eine Position P2 geschoben wird,
- dann das Bindemittel 20 an den Führungsschlitten 56 angekoppelt wird
- und schließlich das Fangband und der Führungsschlitten 56 mit angekoppeltem Bindemittel 20 in die Ausgangsposition P1 zurückgezogen werden.

Zur besseren Verdeutlichung sind Führungseinrichtung 23 und Bindevorrichtung 15 in den Figuren 13 bis 20 freigestellt worden. Es handelt sich somit um schematische Darstellungen ohne die eigentlich zugehörige Ballenpresse. Bei allen Figuren 13 bis 20 befindet sich das Pressschild 13 (nicht dargestellt) in einer Position, in welcher der an das Pressschild 13 gekoppelte dritte Abschnitt 34 der Führungseinrichtung 23 so zu den benachbarten Abschnitten 33 und 35 ausgerichtet ist, dass innerhalb der Führungseinrichtung 23 ein durchgängiger Kanal für den Führungsschlitten 56 ausgebildet wird. Die insofern in den Abbildungen zu erkennende Fuge zwischen den Abschnitten 33 und 34 sowie 34 und 35 kann somit von dem durch den Kanal zu schiebenden Führungsschlitten überbrückt werden. Gleiches gilt für die Fuge zwischen den Abschnitten 32 und 33, die bei geschlossener Tür ebenfalls vom Führungsschlitten 56 überbrückt werden kann.

Fig. 13 zeigt in einer schematischen Darstellung einen ersten Schritt eines Bindevorgangs, nämlich die Ausgangslage vor Einfüllen von Pressgut 10 in die Presskammer 11. Die Tür 29 (nicht dargestellt) ist geschlossen und das Pressschild 13 (nicht dargestellt) ist in die für den Bindevorgang vordefinierte Position herabgefahren, so dass die Abschnitte 32, 33, 34 und 35 der Führungseinrichtung die Presskammer 11 im Wesentlichen vollständig umhüllen und ein durchgängiger Kanal für das Fangband 18 und den daran angebrachten Führungsschlitten 56 ausgebildet ist. Der Führungsschlitten 56 und auch das Fangband 18 befinden sich in einer Ausgangsposition P1 vor der Unterbrechung 67 in Abschnitt 32 der Führungseinrichtung 23. Das Bindemittel 20 befindet sich in Form einer aufgewickelten Bindemittelrolle im Magazin 26, wobei das Ende des Bindemittels 20 aus dem Magazin 26 heraus und in den vor der Unterbrechung 68 angeordneten Abschnitt 35 der Führungseinrichtung 23 hinein ragt.

Fig. 14 zeigt einen zweiten Schritt des Bindevorgangs. Die Presskammer 11 ist vollständig mit Pressgut 10 gefüllt. Die Abschnitte 32, 33, 34 und 35 der Führungseinrichtung 23 befinden sich analog zu der Darstellung in Fig. 13 in ihren für den Bindevorgang vordefinierten Positionen. Das Fangband 18 und der Führungsschlitten 56 sind mittels der ersten Antriebseinrichtung 17 durch die Führungseinrichtung 23 hindurch in die Position P2 geschoben worden. Das Fangband 18 umhüllt das Pressgut 10 (unter Vernachlässigung des Bereiches zwischen den Abschnitten 32 und 35) somit im Wesentlichen vollständig. Das Bindemittel 20 ist noch nicht an das Fangband 18 angekoppelt.

Fig. 15 zeigt einen dritten Schritt des Bindevorgangs, nämlich das Ankoppeln des Bindemittels 20 an den Halter 54 des Führungsschlittens 56.

Fig. 16 zeigt einen vierten Schritt des Bindevorgangs. Fangband 18 und Führungsschlitten 56 sind von der Antriebseinheit 17 bereits ein Stück weit zurück in Richtung P1 gezogen worden und haben die Abschnitte 34 und 35 der Führungseinrichtung bereits passiert. Der Führungsschlitten 56 befindet sich in einem oberen Teil des Abschnittes 33. Es ist gut zu erkennen, dass das Bindemittel 20 dem Führungsschlitten 56 außerhalb der für den Führungsschlitten 56 vorgesehenen ersten Führung 24 folgt. Das Bindemittel 20 schmiegt sich beim Zurückziehen des Fangbandes an das Pressgut 10 an.

Fig. 17 zeigt einen fünften Schritt des Bindevorgangs. Der Führungsschlitten 56 ist um die durch Rückwand und Boden der Presskammer 11 ausgebildete 90°-Kurve gezogen worden. Das Bindemittel 20 hat sich nun auch an die von der Bindevorrichtung 15 abgewandte Seite des Pressgutes 10 angeschmiegt.

Fig. 18 zeigt einen sechsten Schritt des Bindevorgangs. Der Führungsschlitten 56 befindet sich in einer in den ersten Abschnitt 32 zurückgezogenen Position. Das Bindemittel 20 schmiegt sich an Oberseite, Rückseite und Unterseite des Pressguts 10 an.

Fig. 19 zeigt einen siebten Schritt des Bindevorgangs. Das Fangband 18 und der daran angebrachte Führungsschlitten 56 sind in ihre Ausgangsposition P1 zurückgezogen. Das Bindemittel 20 umschlingt das Pressgut 10 vollständig und ist noch einstückig mit der im Magazin 26 gelagerten Bindemittel-Rolle verbunden. In dieser Position wird die für den Knoter 44 vorgesehene zweite Antriebseinheit 39 aktiviert und der am Knoter 44 angebrachte Fanghaken 59 in Rotation versetzt. Der Fanghaken 59 greift durch die Unterbrechungen 67 und 68 auf das Bindemittel 20 zu und verdrillt dieses zu einer Fixierung 45. Anschließend werden die beiden aus der Fixierung 45 nach außen, also zu der vom Pressgut 10 abgewandten Seite, herausragenden Stränge des Bindemittels 20 mittels einer Trennvorrichtung (nicht dargestellt) abgetrennt.

Fig. 20 zeigt einen achten Schritt des Bindevorgangs. Das Pressgut 10 ist mittels der Fixierung 45 zu einem Pressballen 16 zusammengefasst, befindet sich jedoch noch innerhalb der Presskammer 11. Das Fangband 18 befindet sich wieder in der Ausgangsposition P1, von wo aus es bei Bedarf einen nächsten Bindezyklus starten kann. Bei diesem nächsten Bindezyklus kann es sich entweder um eine weitere Bindung an demselben Pressballen 16, jedoch an einer anderen Führungsbahn 23, handeln oder um eine neue Bindung an einem weiteren Pressballen, welcher nach Entnahme des ersten Pressballens und nach Befüllen der Presskammer 11 mit weiterem Pressgut 10 herstellbar ist.

Fig. 21 zeigt einen fertig gebundenen Pressballen 16 aus der Presskammer 11 in einer Seitenansicht.

Die Figuren 22 und 23 zeigen ein Ausführungsbeispiel einer Fangbandspule 60. Das Fangband 18 ist im Fangbandgehäuse 19 eingefasst. Bei dem in den Figuren 22 und 23 dargestellten Ausführungsbeispiel ist als Fangband 18 ein Federstahlband 27 vorgesehen. Das Federstahlband 27 hat im unbelasteten Zustand die Tendenz, sich gegenüber einer Innenkontur 41 des Außenringes 58, beziehungsweise gegenüber im Bereich des Außenring 58 drehbar gelagerten Umlenkrollen 42, abzustützen. Das ist beim Ausschieben des Fangbandes 18 hilfreich, da das Fangband 18 somit mit einer horizontalen Ausrichtung die Fangbandspule 60 verlässt und sich deshalb widerstandsarm in das Profil der Führungseinrichtung 23 hineinschieben lässt.

Die Fangbandspule 60 ist zudem auf einem Drehelement 43, bei dem es sich im vorliegenden Fall um eine Welle handelt, gelagert und mit diesem Drehelement 43 verbunden. Am freien Ende 21 des Fangbandes 18 befindet sich eine Koppelstelle 22 für einen Führungsschlitten 56. Der in den Figuren 22 und 23 dargestellte Führungsschlitten 56 hat im Gegensatz zu dem Führungsschlitten 56 gemäß der Figuren 6 bis 12 eine runde Außenkontur. Unabhängig davon, wie die Außenkontur des Führungsschlittens 56 ausgeführt ist, ist diese jedoch an das jeweilige Profil 36 der ersten Führung 24 der Führungseinrichtung 23 so angepasst, dass der Führungsschlitten 56 in der genannten Führung hin und her bewegbar ist. Auch der Führungsschlitten 56 gemäß der Figuren 22 und 23 weist einen Halter 54 zur Befestigung des Bindemittels 20 auf.

Figur 24 zeigt eine Gliederkette 62 mit einer Vielzahl von abgeflachten Kettengliedern 61. Die Gliederkette 62 stellt ein zum Federstahlband 27 alternatives Fangband 18 dar. Da die einzelnen Kettenglieder 61 länger sind als die in der Führungseinrichtung 23 vorgesehenen Unterbrechungen zwischen den einzelnen Abschnitten 32, 33, 34 und 35, ist die Gliederkette 62 nicht nur durch die Führungseinrichtung 23 ziehbar, sondern auch schiebbar.

Die Figuren 25 bis 28 zeigen ein zweites Ausführungsbeispiel einer Ballenpresse 100' mit einer quer zur Tür 29 angeordneten Bindevorrichtung 15. Die Ballenpresse 100' sowie die Bindevorrichtung 15 und andere Bauteile entsprechen hinsichtlich ihres Aufbaus und ihrer Funktionsprinzipien grundsätzlich dem Aufbau und den Funktionsprinzipien des ersten Ausführungsbeispiels. Eine an der Ballenpresse 100' vorgesehene Führungseinrichtung wird nachfolgend als Führungseinrichtung 23' bezeichnet. Die Ballenpresse 100' weist insgesamt vier Führungseinrichtungen 23' auf, so dass die hergestellten Pressballen mit insgesamt vier Bindemitteln abbindbar sind.

Analog zu der Führungseinrichtung 23 des ersten Ausführungsbeispiels umfasst auch die Führungseinrichtung 23' eine erste Führung 24 für das Fangband 18 und eine zweite Führung 25 für das Bindemittel 20. Hinsichtlich deren Funktion und der Funktion eines ebenfalls vorgesehenen Knoters 44 wird auf die Ausführungen zum ersten Ausführungsbeispiel verwiesen.

Die Ballenpresse 100' umfasst eine Traverse 50, die ein Verschieben der Bindevorrichtung 15 an die vier zum Abbinden vorgesehenen Positionen ermöglicht.

Wie die Figuren 26 und 28 zeigen, ist die Fangbandspule 60 oberhalb der Presskammer 11 angeordnet. Das in der Fangbandspule 60 gelagerte Fangband 18 ist vertikal von oben nach unten in die dafür vorgesehe Einlauföffnung 65 einschiebbar. Da die Einlauföffnungen 65 am oberen Rand der Presskammer 11 angeordnet sind, muss das Fangband 18 zum Umschlingen der Presskammer 11 bei dem dargestellten Ausführungsbeispiel nur dreimal umgelenkt werden, nämlich an der ersten und zweiten unteren Ecke der Presskammer 11, sowie an der der Einlauföffnung 65 gegenüberliegenden oberen Ecke der Presskammer 11.

Zur besseren Verdeutlichung des Verlaufs der Führungseinrichtung 23' ist das Gehäuse 12 der Ballenpresse 100' in Fig. 28 teilweise geschnitten dargestellt. Hierdurch werden auch die in Fig. 27 verdeckt enthaltenen Abschnitte der Führungseinrichtung 23' sichtbar gemacht beziehungsweise verdeutlicht.

Beim ersten Ausführungsbeispiel ist die Bindevorrichtung 15 in der Mitte der Tür 29 angebracht. Die Führungseinrichtung 23 umfasst deshalb vier Umlenkungen, nämlich je eine Umlenkung an jeder Ecke der Presskammer 11. Selbstverständlich ist es auch möglich, die Bindevorrichtung 15 des ersten Ausführungsbeispiels so an die Ballenpresse 100 zu koppeln, dass analog zum zweiten Ausführungsbeispiel lediglich drei Umlenkungen erforderlich sind, um das Fangband 18 vollständig um die Presskammer 11 herumzuleiten.

### Bezugszeichenliste

- 10: Pressgut
- 11: Presskammer
- 12: Pressengehäuse
- 13: Pressschild
- 14: -
- 15: Bindevorrichtung
- 16: Pressballen
- 17: erste Antriebseinheit (für 18)
- 18: Fangband
- 19: Fangbandgehäuse
- 20: Bindemittel
- 21: freies Ende (von 18)
- 22: Koppelstelle (an 18)
- 23, 23': Führungseinrichtung
- 24: erste Führung (für 18)
- 25: zweite Führung (für 20)
- 26: Magazin (für 20)
- 27: Federstahlband
- 28: -
- 29: Tür von (12)
- 30: -
- 31: Steuereinrichtung
- 32: erster Abschnitt (von 23)
- 33: zweiter Abschnitt (von 23)
- 34: dritter Abschnitt (von 23)
- 35: vierter Abschnitt (von 23)
- 36: Profil (von 24)
- 37: Schlitz (in 24)
- 38: Kopplung
- 39: zweite Antriebseinheit (für 44)
- 40: Schlitz (in 25)
- 41: Innenkontur (von 19)
- 42: Umlenkrollen (in 19)
- 43: Drehelement (von 17)
- 44: Knoter
- 45: Fixierung (an 20)
- 46: erstes Bindemittelende
- 47: zweites Bindemittelende
- 48: -
- 49: Hydraulikzylinder
- 50: Führungstraverse
- 51: obere Traverse
- 52: untere Traverse
- 53: Verschiebeeinrichtung (für (15)
- 54: Halter (an 56 für 20)
- 55: Dichtung
- 56: Führungsschlitten
- 57: -
- 58: Außenring
- 59: Fanghaken (an 44)
- 60: Fangbandspule
- 61: Kettenglied
- 62: Gliederkette
- 63: erstes Profilelement (von 25)
- 64: zweites Profilelement (von 25)
- 65: Fangband-Einlauföffnung (in 23)
- 66: Fangband-Auslauföffnung (in 23)
- 67: Unterbrechung (in 32)
- 68: Unterbrechung (in 35)
- 69: erster Abschnitt (von 23'
- 70: zweiter Abschnitt (von 23')

- 100, 100': Ballenpresse

- A: Ausschnitt
- P1: Ausgangsposition (von 18)
- P2: Endposition (von 18)

## Patentansprüche

1. Ballenpresse (100; 100') zur Verdichtung von Pressgut (10) umfassend:
- ein eine Presskammer (11) umgebendes Pressengehäuse (12) und
- ein im Pressengehäuse (12) verfahrbares Pressschild (13), das mit einem oder mehreren Hydraulikzylindern (49) antreibbar ist,
**dadurch gekennzeichnet, dass** die Ballenpresse (100; 100') wenigstens eine Bindevorrichtung (15) zum Abbinden eines in der Presskammer (11) befindlichen Pressballens (16) mit einem Bindemittel (20) aufweist, wobei:
- die Bindevorrichtung (15) wenigstens eine erste Antriebseinheit (17) mit einem in oder an der ersten Antriebseinheit (17) gelagerten Fangband (18) umfasst,
- das Fangband (18) ein freies Ende (21) und eine daran angeordnete Koppelstelle (22) zur direkten oder indirekten Befestigung eines Bindemittels (20) umfasst,
- die Presskammer (11) eine umlaufende Führungseinrichtung (23; 23') aufweist, wobei die Führungseinrichtung (23; 23') wenigstens zwei relativ zueinander bewegliche Abschnitte (32, 33, 34, 35; 69, 70) umfasst.

2. Ballenpresse (100; 100') nach Anspruch 1, **dadurch gekennzeichnet, dass** die Ballenpresse (100; 100') oder deren Bindevorrichtung (15) ein Magazin (26) für das Bindemittel (20) umfasst.

3. Ballenpresse (100; 100') nach einem der Ansprüche 1 oder 2, **dadurch gekennzeichnet, dass**
- ein erster Abschnitt (32) der Führungseinrichtung (23) an eine Tür (29) des Pressengehäuses (12) gekoppelt ist und/oder
- ein zweiter Abschnitt (33) der Führungseinrichtung (23) an das Pressengehäuse (12) gekoppelt ist und/oder
- ein dritter Abschnitt (34) der Führungseinrichtung (23) an das Pressschild (13) gekoppelt ist und/oder
- ein vierter Abschnitt (35) an die Tür (29) des Pressengehäuses (12) gekoppelt ist oder
- ein erster Abschnitt (69) der Führungseinrichtung (23') an das Pressengehäuse (12) gekoppelt ist und
- ein zweiter Abschnitt (70) der Führungseinrichtung (23') an das Pressschild (13) gekoppelt ist.

4. Ballenpresse (100; 100') nach einem der Ansprüche 1 bis 3, **dadurch gekennzeichnet, dass** das Fangband (18) einen Führungsschlitten (56) zur direkten oder indirekten Befestigung des Bindemittels (20) an den Führungsschlitten (56) umfasst.

5. Ballenpresse (100; 100') nach einem der Ansprüche 1 bis 4, **dadurch gekennzeichnet, dass** die Führungseinrichtung (23; 23') eine erste Führung (24) für das Fangband (18) und eine zweite Führung (25) für das Bindemittel (20) umfasst.

6. Ballenpresse (100; 100') nach Anspruch 5, **dadurch gekennzeichnet, dass** die erste Führung (24) der Führungseinrichtung (23; 23') durch ein im wesentlichen geschlossenes Profil (36) ausgebildet ist, wobei das Profil (36) einen Schlitz (37) zur Durchleitung einer Kopplung (38) von Führungsschlitten (56) und Bindemittel (20) umfasst, so dass im Arbeitseinsatz
- der Führungsschlitten (56) innerhalb des Profils (36) geführt wird und
- das an den Führungsschlitten (56) gekoppelte Fangband (18) dem Führungsschlitten (56) innerhalb des Profils (36) folgt,
- das an den Führungsschlitten (56) gekoppelte Bindemittel (20) außerhalb des Profils (36) um das in der Presskammer (11) befindliche Pressgut (10) ziehbar ist.

7. Ballenpresse (100; 100') nach einem der Ansprüche 1 bis 6, **dadurch gekennzeichnet, dass** die Ballenpresse (100; 100') mehrere Bindevorrichtungen (15) umfasst und die Bindevorrichtungen (15) vorzugsweise gemeinsam an die erste Antriebseinheit (17) gekoppelt sind, so dass mittels eines zum Antrieb der ersten Antriebseinheit (17) vorgesehenen Motors mehrere Bindevorrichtungen (15) gleichzeitig antreibbar sind.

8. Ballenpresse (100; 100') nach einem der Ansprüche 1 bis 7, **dadurch gekennzeichnet, dass** die Ballenpresse (100; 100') eine Führungstraverse (50) zum Verschieben der Bindevorrichtung (15) umfasst.

9. Ballenpresse (100; 100') nach einem der Ansprüche 1 bis 8, **dadurch gekennzeichnet, dass** das Fangband (18) in einem Fangbandgehäuse (19) gelagert ist und sich beim Aus- oder Einrollen gegen eine Innenkontur (41) des Fangbandgehäuses (19) oder gegen im Fangbandgehäuse (19) vorgesehene Umlenkrollen (42) abstützt.

10. Ballenpresse (100; 100') nach einem der Ansprüche 1 bis 9, **dadurch gekennzeichnet, dass** die Bindevorrichtung (15) eine Automatik-Steuerung umfasst, die bei Erreichen eines vordefinierten, vom Pressschild (13) auf das Pressgut (10) ausgeübten, Pressdruckes und/oder bei Erreichen einer vordefinierten Position des Pressschildes (13) gegenüber dem Pressengehäuse (12) den Bindevorgang startet.

11. Ballenpresse (100; 100') nach einem der Ansprüche 1 bis 10, **dadurch gekennzeichnet, dass** die Bindevorrichtung (15) einen Knoter (44) zur Ausbildung einer Fixierung (45) eines ersten Bindemittelendes (46) mit einem zweiten Bindemittelendes (47) des den Pressballen (16) umschlingenden Bindemittels (20) umfasst.

12. Ballenpresse (100; 100') nach einem der Ansprüche 1 bis 11, **dadurch gekennzeichnet, dass** als Fangband (18) ein Federstahlband (27) oder eine Gliederkette (62) vorgesehen ist.

13. Verfahren zum Abbinden eines Pressballens (16) mittels einer Ballenpresse (100; 100') nach einem der Ansprüche 1 bis 12, **dadurch gekennzeichnet, dass**
- ein Fangband (18), welches ein freies Ende (21) aufweist, mittels einer die Presskammer (11) umschlingenden Führungseinrichtung (23; 23') um in der Presskammer (11) befindliches Pressgut (10) geleitet wird indem das freie Ende (21) des Fangbandes (18) aus einer Ausgangsposition (P1) in eine Endposition (P2) bewegt wird,
- das erste Bindemittelende (46) eines vorzugsweise in einem Magazin (26) gelagerten Bindemittels (20) an das freie Ende (21) des Fangbandes (18) gekoppelt wird,
- das Fangband (18) aus der Endposition (P2) in die Ausgangsposition (P1) bewegt wird, so dass das an das freie Ende (21) gekoppelte Bindemittel (20) um in der Presskammer (11) befindliches Pressgut (10) herumgeführt wird,
- das im Bereich der Endposition (P2) befindliche erste Bindemittelende (46) mit einem im Bereich der Ausgangsposition (P1) befindlichen Teil des Bindemittels (20) zur Ausbildung einer Fixierung (45) verbunden wird,
- das erste Bindemittelende (46) vom freien Ende (21) des Fangbandes (18) gelöst oder abgetrennt und der im Bereich der Endposition (P2) befindliche Teil des Bindemittels (20) durchtrennt wird, so dass an der Trennstelle ein zweites Bindemittelende (47) ausgebildet wird und das Bindemittel (20) im Ergebnis eine ringförmige Verzurrung für den Pressballen (16) bildet.
